# EUROPÄISCHE PATENTSCHRIFT

(11) **EP 3 843 959 B1**
(45) Veröffentlichungstag und Bekanntmachung des Hinweises auf die Patenterteilung: **08.01.2025**
(21) Anmeldenummer: 19759370.0
(22) Anmeldetag: 27.08.2019
(51) Int. Cl.: B26B 5/00, B26B 29/02

(54) **MESSER MIT EINEM MESSERGRIFF UND EINER KLINGE**
KNIFE WITH A KNIFE HANDLE AND A BLADE
COUTEAU AVEC UN MANCHE DE COUTEAU ET UNE LAME

(30) Priorität: 27.08.2018 DE 102018120861
(43) Veröffentlichungstag der Anmeldung: 07.07.2021
(73) Patentinhaber: Knipex-Werk C. Gustav Putsch KG, 42349 Wuppertal (DE)
(72) Erfinder: MAROVIC, Filip, 42349 Wuppertal (DE); MESSERSCHMIDT, Rainer, 40593 Düsseldorf (DE); RIEPE, Bernd, 42389 Wuppertal (DE)
(74) Vertreter: Müller, Enno
(86) Internationale Anmeldenummer: PCT/EP2019/072782
(87) Internationale Veröffentlichungsnummer: WO 2020/043696

(56) Entgegenhaltungen:
- EP-A1- 2 703 133
- WO-A1-2008/066365
- WO-A1-99/07526
- JP-A- H10 263 217
- US-A- 4 240 202
- US-A1- 2005 193 568
- US-A1- 2016 136 825
- US-A1- 2018 200 898
- US-B1- 6 484 404

## Beschreibung

### Gebiet der Technik

Die Erfindung betrifft ein Messer mit einem Messergriff und einer Klinge nach den Merkmalen des Oberbegriffes des Anspruches 1.

### Stand der Technik

Messer der in Rede stehenden Art sind unter dem Begriff "Cuttermesser", "Teppichmesser", "Japan-Messer" oder auch "Stanley-Messer" bekannt. Diese Messer sind mit einem Messergriff versehen, in welchen eine Klinge in einer Nichtbenutzungsstellung des Messers eingefahren aufgenommen ist. Zum Verbringen der Klinge in eine Nutzungsstellung wird diese relativ zu dem Messergriff ausgefahren, dies zumindest mit Bezug auf eine Länge der Klinge über einen Teilabschnitt derselben, so dass zumindest ein Klingenspitzenbereich über ein Ende des Messergriffes frei hinausragt.

Hierbei sind weiter bezüglich der Klinge grundsätzlich zwei unterschiedliche Ausführungen bekannt. Zum einen eine solche Ausführung mit einer, gegebenenfalls in unterschiedlichen Positionen beziehungsweise Ausrichtungen einsetzbaren, starren Klinge, die nach Abnutzung ausgewechselt werden kann, und solche Ausführungen, bei denen die Klinge als sogenannte Abbrech- oder Segmentklinge ausgebildet sind, bei welcher nach Abnutzung eines in Ausfahrrichtung vorderen Klingensegments dieses entlang einer Sollbruchstelle abgebrochen werden.

Zum Stand der Technik wird beispielhaft auf die DE 10 2005 038 308 Al oder auch die DE 10 2011 007 234 B3 verwiesen.

Aus der WO 2008/066365 A1 ist ein Messer bekannt, bei dem aber nicht weiter erläutert ist, in welcher Weise eine Ausfahrstellung gesichert ist. Der Klingen-Verfahrschlitten ist mit einem unbeweglich zu einem Schlittenteil ausgebildeten Betätigungsteil vorgesehen.

Aus der US 2005/019356 A1 ist ein Messer mit einem Betätigungsteil und einem Klingen-Verfahrschlitten bekannt. Das Betätigungsteil ist mit einem Schlittenteil fest verbunden.

Aus der WO 99/07526 A1 ist ein Messer mit einem rastfestsetzbaren Klingen-Verfahrschlitten bekannt, bei welchem die Rastfestsetzung in einer Aufnahme-Breitseite ausgebildet ist. Der Klingen-Verfahrschlitten ist ohne zueinander bewegliche Teile ausgebildet. Ein vergleichbares Messer ist auch aus der US 2016/136825 A1 bekannt. Die Verrastung erfolgt in der Gehäuse-Breitseite. Der Klingen-Verfahrschlitten ist ohne zueinander bewegliche Teile ausgebildet.

Eine Verrastung in der Gehäuse-Breitseite ist auch bei einem aus der US 4 240 202 A bekannten Messer bekannt. Im Weiteren ist auch in diesem Zusammenhang auf die JP H 10 263217 A zu verweisen.

Weiterer Stand der Technik ist durch die US 6 484 404 B1, EP 2 703 133 A1 und US 2018/200898 A1 gegeben.

### Zusammenfassung der Erfindung

Ausgehend von der WO 2008/066365 A1 stellt sich der Erfindung die Aufgabe, ein Messer mit einem Messergriff und einem Klingen-Verfahrschlitten mit einem Betätigungsteil und einem Schlittenteil anzugeben, das vorteilhaft aufgebaut ist.

Diese Aufgabe ist beim Gegenstand des Anspruches 1 gelöst, wobei darauf abgestellt ist, dass der Klingen-Verfahrschlitten im Wesentlichen aus dem Schlittenteil und einem Keil-Schlittenteil zusammengesetzt ist, wobei das Keil-Schlittenteil in einer Längsrichtung relativ zu dem Schlittenteil bewegbar ist, bei Betätigung über das Betätigungsteil, und dass die Verrastung des Klingen-Verfahrschlittens zufolge einer Zusammenwirkung eines schlittenseitigen Rastteils mit wandungsinnenseitig einer Aufnahme-Schmalseite oder wandungsinnenseitig einer Gehäuseschmalseite vorgesehenen Rastvertiefungen erfolgt, wobei diese Rastvertiefungen gleichmäßig über die Länge verteilt angeordnet sind.

Das Verstärkungsteil bietet bei ausgefahrener Klinge eine Abstützung der Klinge, insbesondere in eine ohne Verstärkungsteil sich bei entsprechender Belastung der Klinge ergebende Biegerichtung der Klinge senkrecht zu einer Breitflächenerstreckung derselben. Je nach Anwendung des Messers, darüber hinaus nach Ausfahrlänge der Klinge gegenüber dem Messergriff, kann eine solche mögliche Biegebeanspruchung der Klinge zu einem unkontrollierten Durchbrechen der Klinge, gegebenenfalls zu einem Abbrechen entlang einer gegebenen Sollbruchstelle zwischen zwei Klingensegmenten, führen. Das Verstärkungsteil wirkt einer solchen Biegebeanspruchung entgegen, stabilisiert entsprechend insbesondere den ausgefahrenen Bereich der Klinge. Darüber hinaus ist durch die hierbei erreichte Stabilität des ausgefahrenen Bereichs der Klinge eine exakte Schnittführung erreichbar.

Das Verstärkungsteil ist, wie entsprechend auch die Klinge selbst, relativ zu dem Messergriff verfahrbar, so entsprechend in Verlagerungsrichtung der Klinge bevorzugt ausfahrbar und einfahrbar. Diese Schiebeverlagerbarkeit des Verstärkungsteils kann gekoppelt sein mit der der Klinge, so dass eine Schiebeverlagerung der Klinge in Ausfahr- oder Einfahrrichtung ein entsprechendes Aus- oder Einfahren des Verstärkungsteils zur Folge haben kann.

Alternativ kann die Verfahrbarkeit des Verstärkungsteils unabhängig von der der Klinge erfolgen. Dies bietet dem Nutzer die Möglichkeit der wahlweisen Zuordnung des Verstärkungsteils zu dem ausgefahrenen Bereich der Klinge, so dass der Nutzer bei Bedarf die Klinge auch unter - mäßiger - Biegebeanspruchung nutzen kann. Darüber hinaus ist zufolge einer solchen Ausgestaltung das Verstärkungsteil auch nur über einen Teilbereich des ausgefahrenen Bereichs der Klinge in eine Klingenabstützstellung verbringbar, alternativ über den gesamten ausgefahrenen Bereich der Klinge.

Eine Rasthalterung zur gerasteten Einstellung unterschiedlicher Ausfahrstellungen der Klinge kann zunächst durch eine Verrastung, gesehen von dem Klingen-Verfahrschlitten und/ oder dem Verstärkungsteil-Verfahrschlitten unterhalb des Bereichs, in welchem sich die Klinge oder ein gedachter Fortsatz der Klinge erstreckt, ausgebildet sein.

Zum Aus- und Einfahren der Klinge ist der Verfahrschlitten gegeben, der mit der Klinge wirkverbunden ist, so beispielsweise zufolge einer Formschlussverbindung. Der Verfahrschlitten weist eine nach außen gerichtete Handhabe für den Nutzer auf, über welche eine Schiebeverlagerung des Verfahrschlittens und über diesen der Klinge erreichbar ist.

Durch die gegebene Verrastung, insbesondere zwischen Verfahrschlitten und Messergriff, sind unterschiedliche Ausfahrstellungen, aber auch unterschiedliche Einfahrstellungen, der Klinge und/ oder eines vorgesehenen Verstärkungsteils möglich. Im Zusammenhang mit segmentierten Abbruchklingen ist es bekannt, in Abhängigkeit vom Abstand der Sollbruchstellen zwischen zwei Klingensegmenten Raststellungen des Verfahrschlittens und somit der 5 Klinge anzubieten.

Die Verrastung, insbesondere zwischen dem Verfahrschlitten und dem Messergriff, insbesondere dem Messergriffgehäuse oder einem mit dem Gehäuse verbundenen Festteil kann, gesehen von dem Verfahrschlitten, unterhalb des Bereichs, in welchem sich die Klinge oder ein gedachter Fortsatz der Klinge erstreckt beziehungsweise mit Bezug auf die nach außen dem Nutzer zugewandte Handhabe des Verfahrschlittens unterseitig der Klinge beziehungsweise einer durch die der Handhabe abgewandten Breitseiten-Unterfläche der Klinge sich ergebenden Klingenebene erfolgen. Es kann sich so mit Bezug auf die dem Benutzer zugewandte Handhabe des Verfahrschlittens eine zumindest über den Bereich der Klinge durch die Klinge, darüber hinaus auch durch den Verfahrschlitten selbst, überdeckte Verrastung ergeben. Es kann hierdurch eine versteckte Verrastung gegeben sein.

Der Klingen-Verfahrschlitten kann einen Haltemagneten aufweisen, zur halternden Zusammenwirkung mit der Klinge.

Der bevorzugt vorgesehene Haltemagnet kann erfindungsgemäß zur Unterstützung der Halterung der Klinge an den zugehörigen Verfahrschlitten dienen, dies insbesondere im Zuge einer Neubestückung des Verfahrschlittens mit einer Klinge (Klingenwechsel). Der Haltemagnet kann zusätzlich zu einer möglichen Formschlussverbindung zwischen Verfahrschlitten und Klinge vorgesehen sein. Die Magnetkraft kann darüber hinaus so gewählt sein, dass einerseits die Klinge sicher an dem Klingen-Verfahrschlitten gehaltert ist, entsprechend auch in einer beispielsweise Überkopf-Stellung nicht von diesem abfällt, andererseits aber ein Abheben der Klinge von dem Klingen-Verfahrschlitten durch den Nutzer bei einem möglichen Klingenwechsel auch werkzeuglos ermöglicht ist.

An dem Messergriff kann rückseitig zu der Klinge eine Verschlusskappe angeordnet sein, die den Verfahrweg für den Klingen-Verfahrschlitten und/ oder den Verstärkungsteil Verfahrschlitten verschließt.

Der Klingen-Verfahrschlitten und/ oder der Verstärkungsteil-Verfahrschlitten kann gemäß einer möglichen Ausgestaltung im Wesentlichen über die gesamte Längserstreckung des Messergriffs in Klingen-Verlagerungsrichtung und/ oder Verstärkungsteil-Verlagerungsrichtung schiebeverlagert werden. In Ausfahrrichtung kann die Schiebeverlagerbarkeit des Verfahrschlittens anschlagbegrenzt sein. Hierdurch kann einem ungewollten Verlagern des Verfahrschlittens und der hieran gegebenenfalls angeordneten Klinge über das zugewandte stirnseitige Ende des Messergriffes hinaus vermieden werden.

In entgegengesetzter Verlagerungsrichtung, entsprechend in Einfahrrichtung, kann insbesondere der Klingen-Verfahrschlitten, so beispielsweise zur Ermöglichung eines Klingenwechsels, über das diesbezügliche Ende des Messergriffes hinaus verlagert werden, dies bevorzugt unter Aufhebung der Verrastung zwischen Verfahrschlitten und Messergriff. Die Klinge - und entsprechend bei dem Verstärkungsteil-Verfahrschlitten das Verstärkungsteil - kann hiernach gänzlich aus dem Bereich des Messergriffes entnommen werden.

Bei üblicher Nutzung des Messers ist die Schiebeverlagerbarkeit des Klingen-Verfahrschlittens und/ oder des Verstärkungsteil-Verfahrschlittens in Einfahrrichtung ebenfalls anschlagbegrenzt. Diese Anschlagbegrenzung kann gegeben sein durch eine im Wesentlichen quer zur Verfahrrichtung den Verfahrweg blockierende Verschlusskappe. Gegen diese kann der Verfahrschlitten anschlagbegrenzt treten. Zum Zweck beispielsweise eines Klingenwechsels kann die Verschlusskappe zur Freigabe des Verfahrweges entfernt werden.

Es kann ein relativ zu dem Messergriff verfahrbares Verstärkungsteil mit der Klinge vorgesehen sein, wobei die Verrastung zwischen dem Verfahrschlitten und dem Messergriff unterhalb der Klinge oder eines gedachten Fortsatzes der Klinge ausgebildet sein kann und/ oder der Klingen-Verfahrschlitten einen Haltemagneten, zur halternden Zusammenwirkung mit der Klinge aufweist, wobei weiter gegebenenfalls an dem Messergriff rückseitig zu der Klinge eine Verschlusskappe angeordnet sein kann.

Das Verstärkungsteil kann relativ zu der Klinge verfahrbar sein. Die Verfahrrichtung des Verstärkungsteils kann hierbei, wie auch bevorzugt, gleichgerichtet sein zu der der Klinge. Verstärkungsteil und Klinge können so über unterschiedliche Verfahrstrecken und (begrenzt) unabhängig voneinander aus- beziehungsweise einfahrbar sein.

Der Messergriff kann langgestreckt mit einer Längsrichtung ausgebildet sein. Bei üblicher Nutzung des Messers ist ein solcher langgestreckter Messergriff im Wesentlichen quergerichtet zu der Längsrichtung von den Fingern einer Hand des Nutzers umfasst, während der gegebenenfalls auch zur Betätigung des Verfahrschlittens nutzbare Daumen im Wesentlichen in Längsrichtung weist.

So kann weiter der Messergriff ein Längserstreckungsmaß aufweisen, das etwa einem 5-Fachen bis 10-Fachen oder mehr der quer hierzu betrachteten Breitenerstreckung entsprechen kann.

Die Klinge kann gemäß einer bevorzugten Ausgestaltung in der Längsrichtung des Messergriffes verfahrbar sein, dies bevorzugt sowohl in Ausfahrals auch in Einfahrrichtung.

Auch kann das Verstärkungsteil in der Längsrichtung des Messergriffes verfahrbar sein, entsprechend in selber Verlagerungsrichtung wie die Klinge.

Das Verstärkungsteil kann gemäß einer möglichen Ausgestaltung stabartig einer Längsrandkante der Klinge zugeordnet ausgebildet sein, wobei das Verstärkungsteil gemäß einer weiteren Ausführung zum Umgriff der Randkante der Klinge ausgebildet sein kann. Die Aussteifung der Klinge unter Nutzung des Verstärkungsteils erfolgt entsprechend im Bereich der Randkante der Klinge, insbesondere der der Schneidkante der Klinge gegenüberliegenden Randkante, quasi im Bereich des Klingenrückens.

Hierzu kann das Verstärkungsteil in einem Querschnitt rechtwinklig zu der Längserstreckung beispielsweise eine U-förmige Querschnittsfläche aufweisen, wobei das Verstärkungsteil mit seinen im Querschnitt im Wesentlichen parallel verlaufenden U-Schenkeln ober- und unterseitig den Klingenbereich entlang der Randkante überdecken kann und die Randkante der Klinge zugeordnet dem die U-Schenkel verbindenden U-Steg des Verstärkungsteils verläuft.

Das Verstärkungsteil kann eine derartige U-förmige Querschnittsgestaltung insbesondere über dessen gesamte in Zusammenwirkung mit der Klinge bringbare und nutzbare Länge aufweisen, wodurch das Verstärkungsteil biegesteif, insbesondere in einer Richtung quer zur Aus- beziehungsweise Einfahrrichtung, ausgebildet ist.

Die U-Schenkel des Verstärkungsteil-Profils können hierbei im Querschnitt eine ausgehend von dem diese Schenkel verbindenden U-Steg betrachtete freie Erstreckungslänge aufweisen, die einem Fünftel bis einem Zehntel oder weniger der in derselben Richtung und somit quer zur Verfahrrichtung der Klinge betrachteten Breite der Klinge entsprechen kann.

Der Messergriff weist eine Verfahraufnahme für den mit der Klinge verbundenen Klingen-Verfahrschlitten auf. Die Verfahraufnahme bietet dem Verfahrschlitten eine Führung, insbesondere im Zuge des Aus- beziehungsweise Einfahrens der Klinge. Die Verfahraufnahme kann hierbei in Längserstreckung des Messergriffes schlitzartig verlaufen.

Der Messergriff weist auch eine Verfahraufnahme für den mit dem Verstärkungsteil verbundenen Verstärkungsteil-Verfahrschlitten auf. Auch diese Verfahraufnahme verläuft gemäß den vorbeschriebenen Ausführungen schlitzartig in Längsrichtung des Messergriffes betrachtet.

Der Klingen-Verfahrschlitten und der Verstärkungsteil-Verfahrschlitten sind in derselben Verfahraufnahme angeordnet. Die somit nur eine Verfahraufnahme des Messergriffes dient entsprechend der Führung und gegebenenfalls Halterung sowohl des Klingen-Verfahrschlittens als auch des Verstärkungsteil-Verfahrschlittens. So können bei einer gemeinsamen Anordnung beider Verfahrschlitten in der Verfahraufnahme der Klingen-Verfahrschlitten und der Verstärkungsteil-Verfahr schlitten in der Verfahraufnahme bezogen auf die Längsrichtung beziehungsweise auf die Verfahrrichtung hintereinander angeordnet sein. Hierbei kann weiter, wie auch bevorzugt, der Klingen-Verfahrschlitten in Ausfahrrichtung betrachtet vor dem Verstärkungsteil-Verfahrschlitten angeordnet sein.

In weiterer Ausgestaltung kann die Klinge als Flachteil ausgebildet sein, aufweisend eine in einer Längs- wie auch in einer Querrichtung hierzu im Wesentlichen gleichen Dicke. So kann die Klinge beispielsweise aus einem Endlos-Stahlband gefertigt sein.

Auch kann die Klinge Sollbruchstellen aufweisen zum Abbruch eines verbrauchten Klingensegments. So können bei einer möglichen Klinge und einer beispielhaften Länge von etwa 80 mm und einer quer hierzu betrachteten Breite von etwa 9 bis 25 mm und einer im Wesentlichen gleichbleibenden Dicke von etwa 0,4 bis 0,7 mm 10 bis 15 solcher Abbrech-Sollbruchstellen vorgesehen sein, weiter bevorzugt etwa 12 Sollbruchstellen, so dass sich entsprechend eine Anzahl von nutzbaren Klingenabschnitten ergibt.

Zur Verrastung des Verfahrschlittens sind in dem Klingen-Verfahrschlitten und/oder in dem Verstärkungsteil-Verfahrschlitten ein aufgenommenes Rastteil und in dem Messergriff in Längsrichtung hintereinander angeordnete Rastöffnungen oder Rastausnehmungen vorgesehen. Die Rastfestlegung ist durch Eingriff des Rastteils in eine der Rastöffnungen gegeben. Insbesondere der Klingen-Verfahrschlitten kann beispielsweise in Klingensegmentlängen-Schritten mit dem Messergriff verrasten. Dies ist durch eine entsprechende Beabstandung der Rastöffnungen beziehungsweise Rastausnehmungen in Längsrichtung gegeben. In einer möglichen Ausgestaltung entspricht der Verrastungsabstand des Verstärkungsteil-Verfahrschlittens in Verschieberichtung dem des Klingen-Verfahrschlittens.

Die Anordnung kann weiter so gewählt sein, dass das Rastteil des Verstärkungsteil-Verfahrschlittens in dieselben Rastöffnungen beziehungsweise Rastausnehmungen eintreten kann, wie das Rastteil des Klingen-Verfahrschlittens.

In dem Messergriff können einzelne, beispielsweise bohrungsartige Rastöffnungen vorgesehen sein. Möglich ist diesbezüglich auch eine insgesamt in Längsrichtung schlitzartige Rastausformung, mit taillenartig verengten Bereichen, die in Längsrichtung aufeinanderfolgende Rastöffnungen begrenzen.

Das in dem Klingen-Verfahrschlitten aufgenommene Rastteil kann gemäß einer weiteren, auch bevorzugten, Ausgestaltung die Klinge im Bereich einer Klingenöffnung durchsetzen. Das Rastteil kann entsprechend bei einer derartigen Ausgestaltung neben der Rastfestlegung des Verfahrschlittens auch der formschlüssigen Festlegung der Klinge an dem Verfahrschlitten dienen.

So kann das in dem Klingen-Verfahrschlitten aufgenommene Rastteil die Klinge sowohl im verrasteten Zustand wie auch bei der Bewegung der Klinge von einer ersten in eine zweite Raststellung durchsetzen. Die Durchsetzungsstellung beziehungsweise Formschlussstellung zwischen Klingen-Verfahrschlitten und Klinge wird entsprechend bevorzugt über den gesamten möglichen Verfahrweg der Klinge bei geführter Anordnung des zugehörigen Verfahrschlittens in der Verfahraufnahme durch das die Klinge durchsetzende Rastteil gehalten.

In weiterer Ausgestaltung kann die Rastfestlegung des Klingen-Verfahrschlittens und der Klinge an dem Verfahrschlitten getrennt ausgebildet sein. So kann an dem Klingen-Verfahrschlitten ein gesondert zu dem Rastteil ausgebildeter Rastvorsprung vorgesehen sein, der zur Halterung der Klinge die Klingenöffnung durchsetzt.

Zudem kann der Rastvorsprung über eine Feder in die Raststellung belastet sein. Hierzu kann bei gesonderter Ausbildung der Verrastung für die Klinge an dem Verfahrschlitten eine gesonderte, auf den Rastvorsprung einwirkende Feder vorgesehen sein. Bezüglich der Feder kann es sich beispielsweise um eine Blattfeder handeln, darüber hinaus weiter beispielsweise um eine Zylinder-Druckfeder oder dergleichen.

Die gesonderte Rastfestlegung der Klinge an dem Klingen-Verfahrschlitten bietet weiter die Möglichkeit, die Rastfestlegung der Klinge aufzuheben, ohne die Rastfestlegung des Klingen-Verfahrschlittens zu beeinflussen. Hierzu kann weiter vorgesehen sein, dass die Rastfestlegung der Klinge an dem Rastvorsprung des Klingen-Verfahrschlittens über eine gehäuseseitig vorgesehene, betätigbare Taste aufhebbar ist. Diese Taste ist bevorzugt von einer Gehäuseaußenseite her durch den Benutzer betätigbar.

Die Aufhebung der Rastfestlegung der Klinge an dem Klingen-Verfahrschlitten kann gemäß einer möglichen Ausgestaltung in jeder Verfahrstellung des Klingen-Verfahrschlittens möglich sein. Bevorzugt ist eine Ausgestaltung, in welcher die Aufhebung dieser Rastfestlegung der Klinge nur in einer vorgegebenen Verfahrstellung des Klingen-Verfahrschlittens möglich ist. Weiter bevorzugt entspricht diese Stellung einer maximal möglichen Ausfahrstellung der Klinge zusammen mit dem Klingen-Verfahrschlitten. Nur in dieser Stellung ist bevorzugt eine Rastaufhebung zufolge Betätigung der Taste möglich.

Der Klingen-Verfahrschlitten und/oder der Verstärkungsteil-Verfahrschlitten weisen ein Betätigungsteil und ein Schlittenteil auf, wobei das Betätigungsteil relativ zu dem Schlittenteil in Längsrichtung bewegbar ist. Das Betätigungsteil liegt nach außen frei zur Betätigung durch den Benutzer, beispielsweise zur Daumenbetätigung. Dieses Betätigungsteil kann in Längsrichtung des Messergehäuses betrachtet schiebeverlagert werden, dies - zunächst - relativ zu dem in der Verfahraufnahme geführten Schlittenteil, der zunächst durch die vorbeschriebene Verrastung blockiert ist.

Bei einer Beaufschlagung in Längsrichtung bewirkt das Betätigungsteil - bei entsprechend blockiertem Schlittenteil - ein Herausziehen des Rastteils aus der Rastöffnung und somit eine Aufhebung der Verrastung des Schlittenteils, entsprechend insgesamt des diesbezüglichen Verfahrschlittens.

Nach Aufhebung der Verrastung kann das Betätigungsteil zusammen mit dem Schlittenteil in Längsrichtung verfahrbar sein, so entsprechend zum Ausfahren oder Einfahren der Klinge und/oder des Verstärkungsteils. In vorteilhafter Weise wird entsprechend zur Aufhebung der Verrastung und Verlagerung beispielsweise der Klinge in eine Ausfahrstellung das üblicherweise daumenbetätigbare Betätigungsteil allein in Längsrichtung schiebeverlagert. Diese Schiebeverlagerung des Betätigungsteils bewirkt sowohl die Aufhebung der Verrastung als auch die Verlagerung des im Verfahrschlitten angebundenen Verfahrteils (Klinge beziehungsweise Verstärkungsteil). Die Betätigung ist hierdurch gegenüber bekannten Lösungen, bei welchen das Betätigungsteil im Wesentlichen senkrecht zur Verfahrrichtung niedergedrückt und hiernach geschoben werden muss, vereinfacht.

Gemäß einer möglichen Ausgestaltung kann das Rastteil durch eine Feder in die Raststellung beaufschlagt sein. Diese benutzerfreundliche Ausbildung führt zu einer selbsttätigen Rückstellung des Rastteils in Richtung der Raststellung. Diese kann entsprechend selbsttätig eingenommen werden, sobald das Rastteil in Überdeckung zu einer Rastöffnung tritt. Die Anhebung des Rastteils über das Betätigungsteil kann entsprechend entgegen der Kraft der Feder geschehen.

Die Feder kann hierbei in einer möglichen Ausgestaltung eine Blattfeder sein, alternativ beispielsweise eine übliche Zylinderfeder in Form einer Druck- oder Zugfeder; darüber hinaus gegebenenfalls ein Federelement aus einem elastisch rückstellfähigen Kunststoffmaterial.

Auch kann das Betätigungsteil mit dem Schlittenteil über eine in Längsrichtung wirkende Feder zusammenwirken. Diese belastet Betätigungsteil und Schlittenteil in Richtung auf eine Grundstellung, die der Raststellung entsprechen kann. Die Schiebeverlagerung des Betätigungsteils relativ zum Schlittenteil erfolgt entsprechend bevorzugt entgegen der Kraft der Feder.

Auch bei dieser Feder kann es sich beispielsweise um eine Zylinderfeder handeln, weiter beispielsweise in Form einer Druck- oder Zugfeder, darüber hinaus beispielsweise um eine Schenkelfeder oder um ein elastisch rückstellfähiges Kunststoffelement.

Die Feder kann in dem Schlittenteil beidendig abgestützt sein, jedoch durch das Betätigungsteil von einer jeweiligen Abstützfläche bei einer Beaufschlagung des Betätigungsteils in Längsrichtung abhebbar sein. Entsprechend kann sich die Feder in einer nicht durch das Betätigungsteil beaufschlagten Grundstellung des Verfahrschlittens beidendig gegebenenfalls allein an entsprechenden Flächen des Schlittenteiles abstützen. Erst mit Schiebeverlagerung des Betätigungsteils relativ zu dem Schlittenteil wird ein Endbereich der Feder von dem zugewandten Flächenabschnitt des Schlittenteiles abgehoben, unter Anlage an einem entsprechenden Flächenabschnitt des Betätigungsteils.

Es ist ein Keil-Schlittenteil vorgesehen, das zur Einwirkung auf das Rastteil mittels des Betätigungsteils relativ zu dem Schlittenteil in Längsrichtung bewegbar ist. Das Keil-Schlittenteil kann hierbei unmittelbar mit dem Rastteil zusammenwirken. Entsprechend ergibt sich hierbei eine mittelbare Zusammenwirkung von Betätigungsteil und Rastteil. Über das Betätigungsteil wird gemäß einer möglichen Ausgestaltung das Keil-Schlittenteil relativ zu dem Schlittenteil verlagert, so weiter bevorzugt über das Betätigungsteil in Schieberichtung mitgeschleppt. Über eine in dem Keil-Schlittenteil vorgesehene Keilfläche kann im Zuge dieser Verlagerung das Rastteil aus der Rastöffnung herausgezogen werden.

So kann das Rastteil hierzu eine quer zu der Längsrichtung freistehende Beaufschlagungsfläche aufweisen, zur Zusammenwirkung mit dem Keil-Schlittenteil, insbesondere zur Zusammenwirkung mit einer diesbezüglichen Keilfläche des Keil-Schlittenteils.

In einer möglichen Ausgestaltung kann die Verschlusskappe an dem Messergriff, insbesondere an dem Griffgehäuse steck- und/oder rastgehaltert sein. Darüber hinaus kann die Verschlusskappe quer zu der Längserstreckung an dem Messergriff schiebebefestigt sein. So kann weiter eine nutartige Formschlussführung für die Verschlusskappe endseitig des Messergriffes vorgesehen sein. In Einschubrichtung beziehungsweise Ansetzrichtung der Verschlusskappe kann der Schiebeverlagerungsweg anschlagbegrenzt sein, wobei weiter die gegebenenfalls anschlagbegrenzte Endstellung beispielsweise rastgesichert sein kann.

Alternativ kann die Verschlusskappe auch schwenk- beziehungsweise klappbar an dem Griffgehäuse angebunden sein.

In einer möglichen Ausgestaltung geht in der Anordnungsstellung die Außenkontur des Messergriffes, insbesondere des Griffgehäuses, weiter insbesondere im endseitigen, die Verschlusskappe aufweisenden Bereich, zumindest annähernd stufenlos in die Kontur der Verschlusskappe über.

Die Verschlusskappe kann gemäß einer bevorzugten Ausgestaltung nur in einer Richtung quer zur Längserstreckung des Messergriffes abgezogen werden, um so die den oder die Verfahrschlitten führende Verfahraufnahme zur rückwärtigen Entnahme des Verfahrschlittens mit dem hieran angeordneten Verfahrteil (Klinge und/oder Verstärkungsteil) freizulegen.

Die Verschlusskappe kann hierbei eine nach außen freiliegende Nut aufweisen, zur Bereitstellung einer Abbruchhilfe bei abgenommener Verschlusskappe. Die Nut ist hierbei geeignet zur Aufnahme eines stirnseitigen Randkantenbereichs des in Ausfahrrichtung vordersten Klingensegments, wonach dieser Randkantenbereich des Klingensegments in einem Querschnitt im Wesentlichen U-förmig von der kappenseitigen Nutwandung umgeben ist. Unter Nutzung der Verschlusskappe kann so in handhabungsgünstiger Weise dieses vorderste Klingensegment entlang der gegebenen Sollbruchstelle abgebrochen werden.

Hierbei erweist sich eine Weiterbildung von besonderem Vorteil, bei welcher in der Verschlusskappe zugeordnet der Nut ein Magnet angeordnet sein kann, zur Halterung eines abgebrochenen Klingensegments in der Nut. Das abgebrochene Klingensegment wird zufolge der Anordnung des Magneten in der Nut der Verschlusskappe sicher gehalten. Es erfolgt entsprechend kein unkontrolliertes Abspringen des Klingensegments im Zuge des Abbrechvorganges. Es ist hierdurch eine sichere und verbesserte Handhabung gegeben.

Die Magnetkraft ist hierbei bevorzugt so gewählt, dass das abgebrochene Klingensegment sicher in der Nut gehalten wird, hierbei berücksichtigend die im Zuge des Abbrechvorganges auf das Klingensegment einwirkenden Kräfte. Die Magnetkraft ist wiederum so gering eingestellt, dass eine Entnahme des Klingensegments aus der Nut ohne Umstände vorgenommen werden kann, gegebenenfalls unter Zuhilfenahme einer Zange zum Erfassen des Klingensegments.

Das Rastteil kann gemäß einer möglichen Ausbildung zum Aus- beziehungsweise Einrasten im Wesentlichen senkrecht zu einer Breitenerstreckung der Klinge bewegbar sein. Alternativ ist eine diesbezügliche Bewegung des Rastteiles quer zu einer Verschieberichtung des Klingen-Verfahrschlittens und/oder des Verstärkungsteil-Verfahrschlittens möglich. Hierdurch kann eine höhenreduzierte Ausbildung des Messers insgesamt erreicht werden.

Der Klingen-Verfahrschlitten und/oder der Verstärkungsteil-Verfahrschlitten kann eine Breite aufweisen, wobei eine Breitenrichtung des Verstärkungsteil-Verfahrschlittens und/oder des Klingen-Verfahrschlittens einer Breite der Klinge entsprechen kann, wobei weiter das Rastteil in der Breitenrichtung des Klingen-Verfahrschlittens und/oder des Verstärkungteil-Verfahrschlittens bewegbar ist. Die Breite beziehungsweise die Breitenrichtung ist hierbei bevorzugt quer zu einer Längserstreckung der Messerklinge beziehungsweise quer zu einer Verlagerungsrichtung der Klinge betrachtet, darüber hinaus gegebenenfalls quer zu einer Längserstreckung des Messers insgesamt.

Das Rastteil kann eine Kugel oder ein Zylinder sein. Bei einer zylinderförmigen Ausgestaltung des Rastteils kann sich quer zur einer Längserstreckung beispielsweise eine Kreisscheibenform, eine ovale Querschnittsfläche oder auch eine Mehrkantfläche einstellen.

So kann gemäß einer weiter bevorzugten Ausgestaltung das Rastteil in Form eines Rastzapfens ausgebildet sein.

Der Klingen-Verfahrschlitten und/oder der Verstärkungsteil-Verfahrschlitten kann an einer Längsseite einen Rastvorsprung aufweisen, zur usammenwirkung mit dem Rastteil in einer Raststellung. Dieser Rastvorsprung wirkt in einer Raststellung derart auf das Rastteil ein, dass dieses in eine zugeordnete, bevorzugt relativ zu dem Verfahrschlitten feststehende Rastöffnung oder Rastvertiefung gedrängt wird.

Auch kann der Klingen-Verfahrschlitten und/oder der Verstärkungsteil-Verfahrschlitten einen Verschiebevorsprung aufweisen, zur Zusammenwirkung mit dem Rastteil in einer Freigabestellung. Der Verschiebevorsprung kann dabei geeignet sein, das Rastteil im Zuge einer Aufhebung der Verrastung aus der Raststellung heraus zu verlagern und/ oder im Zuge einer Verschiebung des jeweiligen Schlittens dieses Rastteil in der Freigabestellung unterstützend zu halten.

In einer bevorzugten Ausgestaltung kann der Verschiebevorsprung in Breitenrichtung weiter vorragen als der Rastvorsprung. Dabei kann der Verschiebevorsprung mit einem in Breitenrichtung betrachteten Maß über den Rastvorsprung hinausragen, welches Maß etwa einem Zehntel bis einem Drittel der in Breitenrichtung betrachteten größten Erstreckung des Rastteils entsprechen kann, weiter beispielsweise etwa einem Fünftel.

Der Rastvorsprung und/oder der Verschiebevorsprung kann in einer möglichen Ausgestaltung an einem relativ zu dem Verfahrschlitten an diesem verlagerbar gehaltenen Keil-Schlittenteil vorgesehen sein.

### Kurze Beschreibung der Zeichnungen

Nachstehend ist die Erfindung anhand der beigefügten Zeichnung erläutert, die aber lediglich Ausführungsbeispiele darstellt. Ein Teil, das nur bezogen auf eines der Ausführungsbeispiele erläutert ist und bei einem weiteren Ausführungsbeispiel aufgrund der dort herausgestellten Besonderheit nicht durch ein anderes Teil ersetzt ist, ist damit auch für dieses weitere Ausführungsbeispiel als jedenfalls mögliches vorhandenes Teil beschrieben. Die Zeichnung zeigt:
- Fig. 1: das Messer in perspektivischer Darstellung betreffend eine erste Ausführungsform;
- Fig. 2: die Draufsicht auf das Messer;
- Fig. 3: eine Seitenansicht gegen das Messer;
- Fig. 4: die Rückansicht gegen das Messer;
- Fig. 5: die Stirnansicht gegen das Messer;
- Fig. 6: den Längsschnitt gemäß der Linie VI-VI in Figur 2;
- Fig. 7: die Herausvergrößerung des Bereiches VII in Figur 6;
- Fig. 8: den Schnitt gemäß der Linie VIII-VIII in Figur 7;
- Fig. 9: den Schnitt gemäß der Linie IX-IX in Figur 7;
- Fig. 10: eine Detaildarstellung eines Verfahrschlitten-Bereiches des Messers in Teil-Explosion;
- Fig. 11: den Verfahrschlitten-Bereich in Draufsicht, bei entfernten Betätigungsteilen der Verfahrschlitten;
- Fig. 12: das Messer in explosionsperspektivischer Darstellung;
- Fig. 13: eine vergrößerte explosionsperspektivische Darstellung eines Verfahrschlittens;
- Fig. 14: eine explosionsperspektivische Darstellung des Messers in Unteransicht;
- Fig. 15: den Längsschnitt gemäß der Linie XV-XV in Figur 6;
- Fig. 16: den Längsschnitt gemäß der Linie XVI-XVI in Figur 2;
- Fig. 17: die vergrößerte Darstellung des Bereiches XVII in Figur 16;
- Fig. 18: die vergrößerte Darstellung des Bereiches XVIII in Figur 16;
- Fig. 19: eine Darstellung gemäß Figur 17, jedoch bei in eine Ausfahrrichtung schiebeverlagertem Betätigungsteil eines Klingen-Verfahrschlittens, zur Aufhebung einer Raststellung;
- Fig. 20: eine Darstellung gemäß Figur 18, jedoch betreffend die Stellung gemäß Figur 19;
- Fig. 21: eine Folgedarstellung zu Figur 19, bei weiterer Schiebeverlagerung des Betätigungsteils und Mitschleppen des gesamten Klingen-Verfahrschlittens mit der hieran gehalterten Klinge;
- Fig. 22: eine Darstellung gemäß Figur 18, jedoch betreffend die Folgedarstellung gemäß Figur 21;
- Fig. 23: eine Folgedarstellung zu Figur 21, bei Aufhebung der Schiebebeaufschlagung des Betätigungsteils und Einnahme der Raststellung;
- Fig. 24: eine Schnittstellung gemäß Figur 19, jedoch nach Aufhebung der Raststellung zur Verlagerung des Klingen-Verfahrschlittens in Einfahrrichtung;
- Fig. 25: eine der Figur 19 entsprechende Darstellung, betreffend die Rastaufhebung und Schiebeverlagerung eines Verstärkungsteil-Verfahrschlittens in Ausfahrrichtung;
- Fig. 26: eine perspektivische Darstellung eines stirnseitigen Messerendes, bei teilweise ausgefahrener Klinge;
- Fig. 27: eine Folgedarstellung zu Figur 25, nach einer Schiebeverlagerung des Verstärkungsteil-Verfahrteils in Ausfahrrichtung;
- Fig. 28: eine der Figur 26 entsprechende Darstellung, bei ausgefahrenem Verstärkungsteil;
- Fig. 29: den Schnitt gemäß der Linie XXIX-XXIX in Figur 28, nebst zugehöriger Detailvergrößerung;
- Fig. 30: eine der Figur 1 entsprechende Darstellung, betreffend eine zweite Ausführungsform;
- Fig. 31: eine perspektivische Unteransicht gegen das Messer gemäß Pfeil XXXI in Figur 30;
- Fig. 32: die Draufsicht auf das Messer der zweiten Ausführungsform;
- Fig. 33: eine Seitenansicht gegen das Messer;
- Fig. 34: eine explosionsperspektivische Darstellung des Messers;
- Fig. 35: in explosionsperspektivischer Einzeldarstellung einen Klingen-Verfahrschlitten und einen Verstärkungsteil-Verfahrschlitten;
- Fig. 36: eine explosionsperspektivische Darstellung des Messers in Unteransicht;
- Fig. 37: den vergrößerten Schnitt gemäß der Linie XXXVII-XXXVII in Figur 33, eine Raststellung betreffend;
- Fig. 38: eine der Figur 37 entsprechende Darstellung, jedoch betreffend eine Stellung nach Aufhebung der Verrastung;
- Fig. 39: den Schnitt gemäß der Linie XXXIX-XXXIX in Figur 32;
- Fig. 40: das Messer in perspektivischer Darstellung mit Blick auf eine Rückseite, bei maximal ausgefahrener Klinge;
- Fig. 41: den Schnitt gemäß der Linie XLI-XLI in Figur 40;
- Fig. 42: eine der Figur 41 entsprechende Schnittdarstellung, jedoch betreffend eine Rastaufhebestellung zur möglichen Entnahme der Klinge.

### Beschreibung der Ausführungsformen

Dargestellt und beschrieben ist, zunächst mit Bezug zu der Darstellung in Figur 1, ein Messer 1 in Art eines sogenannten Cuttermessers, wobei die Darstellungen der Figuren 1 bis 29 eine erste Ausführungsform zeigen.

Das Messer 1 weist zunächst und im Wesentlichen einen Messergriff 2 auf und eine Klinge 3, die als eine sogenannte Segmentklinge ausgebildet sein kann.

Die Klinge 3 ist bezüglich des Messergriffes 2 schiebeverlagerbar, dies in Längsrichtung L des Messergriffes 2. Es ergibt sich so eine Ausfahrrichtung A und eine Einfahrrichtung E der Klinge 3.

Der Messergriff 2 weist zunächst ein Gehäuse 4 auf, beispielsweise bestehend aus einem Hartkunststoff, weiter beispielsweise in Form eines Kunststoff-Spritzteiles. Alternativ kann das Gehäuse 4 auch ein Metallgehäuse sein, beispielsweise bestehend aus einem Zink-Druckguss.

Das Gehäuse 4 weist mit Bezug auf die Längsrichtung L zwei in einem Querschnitt beispielsweise gemäß der Darstellung in Figur 8 gegenüberliegende Gehäuseschmalseiten 5 auf und einen diese Gehäuseschmalseiten 5 miteinander verbindenden Gehäuseboden 6. Gegenüberliegend zu dem Gehäuseboden 6 ist eine Gehäusedecke 7 geformt, die mittig eine in Längsrichtung L erstreckende Schlitzöffnung 8 über die gesamte Länge der Gehäusedecke 7 belässt. Weiter weist das Gehäuse 4 eine stirnseitige Öffnung 9 und eine rückseitige Öffnung 10 auf. Die Schlitzöffnung 8 mündet endseitig in diesen Öffnungen 9 und 10.

Die rückseitige Öffnung 10 ist durch eine Verschlusskappe 11 im üblichen Nutzungszustand des Messers 1 verschlossen. Diese Verschlusskappe 11 ist mit dem Gehäuse 4 in der Nutzungsstellung formschlussverbunden. Hierzu ist in dem dargestellten Ausführungsbeispiel eine Formschlussführung vorgesehen, wobei die Verschlusskappe 11 mit Bezug auf einen Querschnitt durch die Verschlusskappe 11 senkrecht zu einer möglichen Verlagerungsrichtung der Verschlusskappe 11 der Gehäusedecke 7 und dem Gehäuseboden 6 zugewandt Führungsstege 12 aufweist, die in entsprechende Führungsnuten 13 des Gehäuses 4 im Bereich der Gehäusedecke 7 und des Gehäusebodens 6 eingreifen.

Hierdurch ist eine geführte Schiebeverlagerbarkeit der Verschlusskappe 11 quergerichtet zur Längsrichtung L gegeben.

In Aufschieberichtung ist die Schiebeverlagerbarkeit der Verschlusskappe 11 anschlagbegrenzt. Hierzu ist an dem Gehäuse 4 im entsprechenden Abschnitt der Gehäuseschmalseite 5 ein Anschlag 14 ausgeformt. Entgegen der Aufschieberichtung ist die Verschlusskappe 11 frei verlagerbar, zur Ermöglichung einer vollständigen Entfernung der Verschlusskappe 11 von dem Gehäuse 4.

Die Verschlusskappe 11 weist eine nach außen freiliegende Nut 15 auf. Diese ist kappenseitig, bei an dem Messergriff 2 angeordneter Stellung der Verschlusskappe 11 abgewandt der Schlitzöffnung 8, vorgesehen, erstreckt sich hierbei im Wesentlichen gleichgerichtet zu den Führungsstegen 12 der Verschlusskappe 11 und somit bevorzugt quergerichtet zur Längsrichtung L.

Die Nut 15 formt in einem Querschnitt eine im Wesentlichen U-förmige Aufnahme. Diese kann bei abgenommener Verschlusskappe 11 genutzt werden, um ein spitzenseitiges Klingensegment 16 der Klinge 3 entlang einer Sollbruchlinie 17 abzubrechen.

Zugeordnet der Nut 15 und auf ein gegebenenfalls in der Nut 15 befindliches Klingensegment 16 einwirkend ist ein Magnet 18 vorgesehen. Dieser kann in das bevorzugte Kunststoffmaterial der Verschlusskappe 11 eingelassen sein, insbesondere zugeordnet einer im Querschnitt einen U-Schenkel der Nut 15 begrenzenden Nutfläche. Es kann sich hierbei um einen Permanentmagneten handeln.

Ein unter Zuhilfenahme der Verschlusskappe 11 von der Klinge 3 abgebrochenes Klingensegment 16 ist so sicher in der Nut 15 magnetgehaltert.

Teil des Messergriffes 2 ist weiter eine bevorzugt aus einem Metallwerkstoff gebildete Verfahraufnahme 19. Hierbei kann es sich, wie auch dargestellt, um ein Blechbiegeteil handeln. Auch dieses ist entsprechend dem Gehäuse 4 langgestreckt in Längsrichtung L ausgebildet, aufweisend zwei im Querschnitt gegenüberliegende Aufnahme-Schmalseiten 20 und einen die Aufnahme-Schmalseiten 20 verbindenden Aufnahmeboden 21.

Gegenüberliegend zu dem Aufnahmeboden 21 ist eine Aufnahmedecke 22 ausgebildet. Auch diese weist mittig in Längsrichtung L sich erstreckend eine Schlitzöffnung 23 auf, die sich ausgehend von einer rückwärtigen Öffnung 24 in Längsrichtung L in Richtung auf eine stirnseitige Öffnung 25 der Verfahraufnahme 19 erstreckt, dies jedoch unter Belassung eines stirnseitig vorgesehenen, im Wesentlichen vollständigen Abschnitts 26 der Aufnahmedecke 22.

Die Verfahraufnahme 19 ist in dem Gehäuse 4 unterhalb der Schlitzöffnung 8 in einer mit Bezug zu der Verfahraufnahme 19 querschnittangepassten Aufnahme 27 gehaltert. In dieser Halterungsstellung ist die Schlitzöffnung 23 der Verfahraufnahme 19 nach oben in Richtung auf die Schlitzöffnung 8 des Gehäuses 4 gerichtet. Das rückwärtige Ende mit der Öffnung 24 kann sich dabei im Wesentlichen in der durch die rückseitige Öffnung 10 des Gehäuses 4 sich einstellenden, senkrecht zur Ausfahr- beziehungsweise Einfahrrichtung A, E ausgerichteten Ebene erstrecken.

Stirnseitig erstreckt sich die Verfahraufnahme 19 über die stirnseitige Öffnung 9 des Gehäuses 4 frei hinaus, dies etwa über eine Länge, die durch den im Wesentlichen geschlossenen Abschnitt 26 der Aufnahmedecke 22 definiert ist.

In der sich im Querschnitt quer zur Längsrichtung L ergebenden, im Wesentlichen U-förmigen Aufnahmekontur der Verfahraufnahme 19 ist zunächst die Klinge 3 schiebeverlagerbar in Ausfahrrichtung A beziehungsweise Einfahrrichtung E aufgenommen. In einer Nutzungsstellung des Messers 1 ist zumindest das spitzenseitige Klingensegment 16 über die in Ausfahrrichtung A weisende spitzenseitige Randkante der Verfahraufnahme 19 in eine frei auskragende Stellung verlagert.

Die Klinge 3 ist insgesamt blattartig geformt mit Längsrandkanten und Schmalrandkanten, wobei eine Längsrandkante der Klinge 3 die Schneidkante 28 bildet.

Die Klinge 3 weist hierbei mit ihren Breitseitenflächen in Richtung auf die Gehäusedecke 7 und den Gehäuseboden 6.

Weiter ist die Klinge 3 in mehrere, in Längsrichtung L hintereinandergereihte trapezförmige Klingensegmente 16 unterteilt, welche Klingensegmente 16 über Sollbruchlinien 17 zunächst miteinander verbunden sind. Es können so beispielsweise zehn, elf bis hin zu fünfzehn solcher Klingensegmente 16 vorgeprägt sein. Es kann allein das jeweils stirnseitig freiliegende Klingensegment 16 zum Schneiden benutzt werden, darüber hinaus aber auch alle freiliegenden Klingensegmente 16, also auch mehrere über das stirnseitige Ende vorstehende Segmente.

Im rückwärtigen Ende der Klinge 3 ist eine bohrungsartige Klingenöffnung 29 ausgeformt, zur formschlüssigen Halterung der Klinge 3 an einen Klingen-Verfahrschlitten 30.

Der Klingen-Verfahrschlitten 30 wie auch ein weiter nachstehend beschriebener Verstärkungsteil-Verfahrschlitten 31 bestehen im Wesentlichen aus einem Schlittenteil 32, einem Betätigungsteil 33 und einem Keil-Schlittenteil 34, weiter einem Rastteil 35.

Das Schlittenteil 32 ist an der Verfahraufnahme 19 in Längsrichtung L schiebeverlagerbar gehaltert. Hierzu erfassen in Längsrichtung L sich erstreckende, außenseitige Aufnahmenuten 36 des Schlittenteiles 32 die aufeinander zu weisenden Randkanten der verfahraufnahmeseitigen Schlitzöffnungen 23. Mit Bezug auf einen Querschnitt kann sich ein Teil des Schlittenteiles 32 innerhalb der U-Öffnung der Verfahraufnahme 19 erstrecken und ein - größerer - Teil des Schlittenteiles 32 im Wesentlichen im Bereich der Schlitzöffnung 8 des Gehäuses 4.

In Richtung auf die Gehäusedecke 7 weisend ist das Schlittenteil 32 kastenartig gebildet. Auf dem Kastenboden des Schlittenteiles 32 liegt das Keil-Schlittenteil 34 in Längsrichtung L schiebeverlagerbar auf, dabei in Längsrichtung L beidseitig flankiert und gegebenenfalls - zumindest teilweise - geführt durch Kastenwände 38 des Schlittenteiles 32.

Darüber hinaus ist in dem Kastenboden 37 eine im Grundriss im Wesentlichen langgestreckt rechteckige Durchbrechung 39 ausgeformt. Die, mit Bezug auf einen Grundriss der Durchbrechung, diesbezügliche Längsseite ist hierbei quergerichtet zur Längsrichtung L.

Durch diese Durchbrechung 39 greift das in der ersten Ausführungsform als Rastzapfen 66 ausgebildete Rastteil 35, dessen Zapfenkörper im Wesentlichen querschnittsangepasst ist an die Öffnungsfläche der Durchbrechung 39.

Das Rastteil 35 ist zufolge dieser Ausgestaltung drehfest um eine senkrecht zur Längsrichtung L und senkrecht zum Gehäuseboden 6 gerichtete Achse in dem Schlittenteil 32 gehaltert, jedoch entlang dieser Achse linear verlagerbar.

Das Rastteil 35 durchsetzt in der ersten Ausführungsform auch das Keil-Schlittenteil 34 im Bereich einer bodenseitigen Durchbrechung 40, dies insbesondere im Bereich eines Taillenabschnittes 41. Beidseitig endseitig des Taillenabschnittes 41 verbleiben hierbei erweiterte, im Wesentlichen der Öffnungsfläche der Durchbrechung 39 im Kastenboden 37 angepasste Zapfenabschnitte.

Der hierbei in einen Innenraumbereich des Keil-Schlittenteils 34 eingreifende Zapfenabschnitt 42 formt unterseitig, d.h. in Richtung auf den Gehäuseboden 6 gerichtet, freistehende Beaufschlagungsflächen 43 aus, zur Zusammenwirkung mit Keilflächen 44 des Keil-Schlittenteils 34.

Die Keilflächen 44 sind in Längsrichtung L betrachtet beidseitig der das Keil-Schlittenteil 34 durchsetzenden Durchbrechung 40 vorgesehen. Weiter sind auf jeder Seite zwei in Längsrichtung L gegenläufige Keilflächen 44 vorgesehen, die sich in Längsrichtung L betrachtet mittig der Erstreckung des Keil-Schlittenteiles 34 in einem Tal treffen. In diesem Tal liegt das Rastteil 35 mit seinen Beaufschlagungsflächen 43 in einer verrasteten Grundstellung an den Keilflächen 44 an (vergleiche Figur 17).

Die Keilflächen 44 erstrecken sich entsprechend hiervon ausgehend in Ausfahrrichtung A und in Einfahrrichtung E unter einem Winkel von etwa 10 bis 20 Grad ansteigend.

Das Rastteil 35 kann über eine Feder 45 in Form einer Blattfeder in Richtung auf den Aufnahmeboden 21 belastet sein.

Die Feder 45 kann gemäß den Darstellungen hierbei unter Nutzung eines Befestigungselements 46, beispielsweise in Form einer Schraube, widerlagerartig an dem Schlittenteil 32 befestigt sein (vergleiche Figur 17).

Das Rastteil 35 greift durch die Durchbrechung 39 des Schlittenteiles 32 in eine Rastöffnung 47 im Aufnahmeboden 21. In dieser Raststellung ist der Verfahrschlitten 30, 31 in Längsrichtung L festgelegt.

Der Aufnahmeboden 21 weist in Längsrichtung L betrachtet mehrere hintereinander angeordnete, bezüglich der Öffnungsfläche gleichgestaltete Rastöffungen 47 auf. Deren Öffnungsquerschnitt entspricht im Wesentlichen dem der Durchbrechung 39 im Schlittenteil 32, ist entsprechend angepasst an die Querschnittsgestaltung des Rastteils 35, insbesondere des Rastzapfens 66.

Die Rastöffnungen 47 können, wie auch dargestellt, untereinander durch taillenartige, entsprechend gegenüber den Rastöffnungen 47 bezüglich der Öffnungsfläche verringerte, schlitzförmige Durchbrechungen miteinander verbunden sein.

Zur Ermöglichung einer Schiebeverlagerung des Schlittenteiles 32 ist zwingend die Rastverbindung zwischen Rastteil 35 und Rastöffnung 47 aufzuheben. Hierzu wird bevorzugt auf das Keil-Schlittenteil 34 eingewirkt derart, so dass dieses relativ zu dem Schlittenteil 32 in Längsrichtung L schiebeverlagert wird. Dies erfolgt unter Nutzung des Betätigungsteils 33, das in der gehäuseseitigen Schlitzöffnung 8 mit einer Betätigungsfläche 48 freiliegt.

Das Betätigungsteil 33 weist unterseitig, in Richtung auf das Schlittenteil 32 weisend, Mitnahmevorsprünge 49 auf, die in Längsrichtung L betrachtet jeweils wandungsaußenseitig gegen zugeordnete Flächen des Keil-Schlittenteils 34 in Anlage treten. Das Keil-Schlittenteil 34 ist entsprechend in Längsrichtung L zwischen diesen Mitnahmevorsprüngen 49 gefangen.

Eine Schiebeverlagerung des Betätigungsteils 33 in Ausfahrrichtung A bewirkt über den in Ausfahrrichtung A betrachteten hinteren Mitnahmevorsprung 49 eine entsprechende Schleppmitnahme des Keil-Schlittenteiles 34. Das Rastteil 35 wird über die in Ausfahrrichtung A rückwärtigen Keilflächen 44 in eine Richtung senkrecht zur Längsrichtung L aus der Rastöffnung 47 herausgezogen (vergleiche Figur 19). Diese relative Schiebeverlagerung des Betätigungsteiles 33 und des Keil-Schlittenteiles 34 erfolgt bis zu einem anschlagbegrenzenden Anliegen des mit dem Mitnahmevorsprung 49 zusammenwirkenden Abschnitts des Schlittenteiles 34 an dem angehobenen Rastteil 35, wonach unter entsprechender weiterer Schiebeverlagerung des Betätigungsteiles 33 in Ausfahrrichtung A nunmehr auch über das Rastteil 35 das Schlittenteil 32 mitgeschleppt wird.

In gleicher Weise erfolgt eine Schiebeverlagerung in entgegengesetzter Richtung, nämlich in Einfahrrichtung E, wobei hier der in Einfahrrichtung E hintere Mitnahmevorsprung 49 des Betätigungsteiles 43 mit dem Keil-Schlittenteil 34 zusammenwirkt und die in Einfahrrichtung E hinteren Keilflächen 44 das Rastteil 35 anheben beziehungsweise aus der Rastöffnung 47 ziehen (vergleiche Figur 24).

Es ist entsprechend zur Rastaufhebung und Schiebeverlagerung in Längsrichtung L allein eine willensbetonte Schiebeverlagerung des jeweiligen Verfahrschlittens 30, 31 notwendig.

Mit Beendigung der Schiebeverlagerung des Verfahrschlittens 30, 31 unter entsprechender Aufhebung der Belastung des Betätigungsteiles 33 in Schieberichtung stellt sich das jeweilige Keil-Schlittenteil 34 mit dem Betätigungsteil 33 in eine Ausgangsstellung zurück, die bevorzugt der Rastfestlegungsstellung entspricht.

Das Keil-Schlittenteil 34 wird hierzu über eine Feder 50, hier in Form einer Zylinder-Druckfeder, in Richtung auf die Grundstellung belastet. Diese Feder 50 liegt in einer Federaufnahme 51, die in dem Schlittenteil 32 auf dem Kastenboden 37 ausgebildet ist, ein, stützt sich hierbei in einer (neutralen) Grundstellung gegebenenfalls beidseitig endseitig an zugeordneten Wandungsabschnitten der Federaufnahme 51 ab.

Die schlittenseitigen Anlageflächen für die Feder 50 sind jeweils durchsetzt durch Vorsprünge 52 des Betätigungsteils 33, wobei zumindest ein Vorsprung 52 auch unmittelbar durch einen Mitnahmevorsprung 49 gebildet sein kann. Die Vorsprünge 52 weisen aufeinander zu gerichtete Abstützflächen 53 auf, die je nach Verfahrrichtung A oder E in Wirkung treten, zum Abheben des zugewandten Endes der in der Federaufnahme 51 aufgenommenen Druckfeder von der zugewandten Anlagefläche in der Aufnahmefläche 51. Bei Ausbildung der Feder 50 als Zylinder-Druckfeder wird diese entsprechend bei Verlagerung des Betätigungsteils 33 in eine Verlagerungsrichtung zwischen einer Abstützfläche 53 des Betätigungsteils 33 und einer Anlagefläche der Federaufnahme 51 gespannt.

Zufolge dieser Ausgestaltung bewirkt die nur eine Feder 50 eine Rückstellung in die Ausgangsstellung sowohl bei einer Schiebeverlagerung in Ausfahrrichtung A als auch in Einfahrrichtung E.

Die vorbeschriebene Funktionsweise zur Entriegelung, Schiebeverlagerung und Verriegelung bezieht sich sowohl auf den Klingen-Verfahrschlitten 30 als auch auf den Verstärkungsteil-Verfahrschlitten 31.

Das Rastteil 35 des Klingen-Verfahrschlittens 30 kann zugleich die Klingenöffnung 29 durchgreifen, womit diese mit dem Klingen-Verfahrschlitten 30 formschlussverbunden ist. Die Klinge 3 ist hierbei unterseitig des Schlittenteiles 32 in einer sich zum Aufnahmeboden 21 der Verfahraufnahme 19 hin öffnenden Aufnahmetasche 54 aufgenommen. Auch in der angehobenen, die Verrastung aufhebenden Stellung des Rastteils 35 greift das Rastteil 35 weiterhin durch die Klingenöffung 29, womit die Formschlussstellung auch im Zuge einer Schiebeverlagerung beibehalten ist.

In der Aufnahmetasche 54 liegt das zugeordnete Ende der Klinge 3 derart, dass deren Breitseite auf einer bevorzugt ebenen Auflagefläche 65 aufliegt. Diese Auflagefläche 65 wird durchsetzt durch das Rastteil 35.

Die Aufnahmetasche 54 und somit auch die Auflagefläche 65 ist begrenzt durch eine Anlagefläche 64, gegen welche eine bevorzugt parallel zu den Sollbruchlinien 17 verlaufende Querrandkante der Klinge 3 anliegen kann. Der Verlauf der Anlagefläche 65 ist an den der Querrandkante angepasst. In einer bevorzugten Ausgestaltung verläuft die Querrandkante mit Abstand zur Anlagefläche 65.

Im Zuge eines Ausfahrens der Klinge 3 wird das in Richtung auf die Verfahraufnahme-Spitze weisende freie Ende der Klinge 3 durch die stirnseitige Öffnung 25 der Verfahraufnahme 19 heraus verlagert. Die Klinge 3 ist hierbei zufolge in Richtung auf die Klingenebene im Bereich des deckenseitigen Abschnitts 26 als auch im Bereich des Aufnahmebodens 21 der Verfahraufnahme 19 eingewölbte Federabschnitte 55 geführt.

Zur weiteren Sicherung der Formschlusshalterung zwischen schlittenseitigem Rastteil 35 und Klinge 3 kann in dem Schlittenteil 32 des Klingen-Verfahrschlittens 30 weiter ein Haltemagnet 56 angeordnet sein, zur halternden Zusammenwirkung mit der Klinge 3 in der die Klingenöffnung 29 aufnehmenden Aufnahmetasche 54. Dies erweist sich insbesondere von Vorteil bei einem Klingenwechsel, bei welchem nach Entfernen der Verschlusskappe 11 der Klingen-Verfahrschlitten 30 mitsamt der Klinge 3 über die rückseitige Öffnung 10 des Gehäuses 4 und die rückwärtige Öffnung 24 der Verfahraufnahme 19 herausgezogen wird. Insbesondere das Wiedereinführen einer gegebenenfalls neuen Klinge 3 mitsamt dem Klingen-Verfahrschlitten 30 erweist sich durch die erfindungsgemäße Anordnung eines die Klinge 3 an dem Schlittenteil 32 mithalternden Magneten als wesentlich vereinfacht.

Wie weiter aus den Darstellungen ersichtlich, kann ein Verstärkungsteil-Verfahrschlitten 31 vorgesehen sein. Dieser ist in derselben Verfahraufnahme 19 ebenfalls in Längsrichtung L sowohl in Ausfahrrichtung A als auch in Einfahrrichtung E schiebeverlagerbar. Der Verstärkungsteil-Verfahrschlitten 31 ist in Ausfahrrichtung A betrachtet hinter dem Klingen-Verfahrschlitten 30 angeordnet.

Der Verstärkungsteil-Verfahrschlitten 31 dient zur willensbetonten Linearverlagerung eines Verstärkungsteils 57, an welchem Verstärkungsteil 57 in der Ausfahrstellung die Klinge 3, insbesondere der über die stirnseitige Öffnung 25 der Verfahraufnahme 19 hinaus ausgefahrene Bereich der Klinge 3, abgestützt ist.

Hierzu weist das Verstärkungsteil 57 in einem Querschnitt quer zur Längsrichtung L eine im Wesentlichen U-Form auf, mit zwei zueinander beabstandeten, parallel verlaufenden U-Schenkeln 58 und einen die U-Schenkel verbindenden U-Steg 59. In der U-Öffnung ist die der Schneidkante 28 breitseitenmäßig gegenüberliegende Randkante 60 der Klinge 3 aufgenommen, dies mit Bezug auf einen Querschnitt beispielsweise gemäß Figur 9 über eine quer zur Längsrichtung L betrachtete Länge beziehungsweise Tiefe der U-Nut, die etwa einem Sechstel bis einem Viertel der quer zur Längsrichtung L betrachteten Breite der Klinge 3 entsprechen kann.

Endseitig, dem rückwärtigen Bereich des Gehäuses 4 zugewandt, formt das Verstärkungsteil 57 einen schwertartigen Ausleger 61 aus. Dieser ist in einer schlitzartigen Aufnahme des Schlittenteils 33 des Verstärkungsteil-Verfahrschlittens 31 aufgenommen. Das Verstärkungsteil 57 ist so formschlüssig mit dem diesbezüglichen Schlittenteil 32 verbunden und über dieses schiebeverlagerbar in Längsrichtung L.

Weiter ist das Verstärkungsteil 57 in einem Randbereich seitlich der Schlittenteile 32 in der Verfahraufnahme 19 geführt, erstreckt sich hierbei in einer vollständig eingefahrenen Stellung von Verstärkungsteil- und Klingen-Verfahrschlitten 30, 31 zumindest annähernd über die gesamte Länge der Klinge 3.

Bei ausgefahrener Klinge 3 kann bei Bedarf, insbesondere wenn eine große Biegebeanspruchung der Klinge 3 im Zuge der Schneidarbeit erwartet wird und damit die Gefahr eines Abbrechens von Klingensegmenten 16, der Verstärkungsteil-Verfahrschlitten 31 nach Aufhebung der Verrastung ebenfalls in Ausfahrrichtung A verlagert werden, wobei der dem Verfahrschlitten abgewandte, stirnseitige Endbereich des Verstärkungsteiles 57 ebenfalls über die stirnseitige Öffnung 25 der Verfahraufnahme 19 heraustritt und hier - auch sichtbar - die Randkante 60 der Klinge 3 umgreifend die Klinge 3 stabilisiert.

Ist hingegen eine geringe Biegbarkeit des ausgefahrenen Abschnitts der Klinge 3 durchaus nützlich für den vorzunehmenden Schneidvorgang, so kann der Verstärkungsteil-Verfahrschlitten 31 in die Einfahrrichtung E zurückverlagert werden beziehungsweise in der sich hierbei ergebenden Grundstellung verbleiben.

Wie ersichtlich, ist das Verstärkungsteil 57 relativ zu der Klinge 3 sowohl in Ausfahrrichtung A als auch in Einfahrrichtung E verlagerbar.

Wie weiter insbesondere aus den Querschnittdarstellungen in den Figuren 8 und 9 ersichtlich, ist der die Rastöffnungen 47 aufweisende Aufnahmeboden 21 der Verfahraufnahme 19 gegebenenfalls vollständig geschlossen überdeckt durch den Gehäuseboden 6. Die Verrastung kann demnach in einer Versteckt-Anordnung erfolgen. Das Rastteil 35 liegt hierbei in einer Geschützt-Lage innerhalb des jeweiligen Verfahrschlittens 30 beziehungsweise 31.

Weiter kann zwischen dem Aufnahmeboden 21 und dem Gehäuseboden 6 ein durch Entfernen der Verschlusskappe 11 freilegbarer in Längsrichtung L langgestreckter Raum 63 zur Aufnahme von beispielsweise weiteren, der Auswechselung dienenden Klingen 3 vorgesehen sein.

Die Figuren 30 bis 39 zeigen eine zweite Ausführungsform eines erfindungsgemäßen Messers 1.

Wie beispielsweise aus Figur 34 ersichtlich, kann das Gehäuse 4 zwei schalenartige Teile aufweisen, so weiter beispielsweise ein Gehäuseoberteil 80 und ein Gehäuseunterteil 81. Die beiden Gehäuseteile 80 und 81 können, wie dargestellt, über eine Verrastung miteinander verbunden sein, zur Bildung des Gehäuses 4 insgesamt. So kann ein Gehäuseteil beispielsweise Rastzapfen 82 aufweisen, die verrastend mit zugeordneten Rastaufnahmen 83 des anderen Gehäuseteils zusammenwirken. Zusätzlich oder alternativ kann auch eine Verbindung der Gehäuseteile über eine oder mehrere Schrauben 84 gegeben sein.

In diesem Ausführungsbeispiel ist alternativ die Klinge 3 gesondert an dem Klingen-Verfahrschlitten 30 rastgehaltert. Hierzu ist ein senkrecht zu einer Breitflächen-Erstreckung der Klinge 3 verlagerbarer Rastvorsprung 67 vorgesehen. Dieser durchsetzt eine bodenseitige Öffnung 68 des Klingen-Verfahrschlittens 30 und ist dabei insbesondere in Richtung auf eine Raststellung anschlagbegrenzt in dem Schlitten geführt. Zudem ist der Rastvorsprung 67 in Richtung auf eine Raststellung gemäß Figur 39 federbelastet. Hierzu kann, wie auch dargestellt, eine Zylinder-Druckfeder 69 vorgesehen sein, die sich einerends an dem Rastvorsprung 67 abstützt und anderenends an einem Deckenabschnitt 70 des Klingen-Verfahrschlittens 30.

Der Rastvorsprung 67 greift durch die Öffnung 68 in die Klingenöffnung 29 ein, zur Festlegung der Klinge 3 an dem Klingen-Verfahrschlitten 30.

Die freie Stirnfläche des Rastvorsprungs 67 kann, wie auch bevorzugt, dachartig, beispielsweise kalottenartig, insbesondere kugelkalottenartig, gebildet sein, sodass mit Einschieben einer neuen Klinge 3 der Rastvorsprung 67 zunächst selbsttätig entgegen der Rückstellkraft der Druckfeder 69 in eine Ausweichstellung verlagert wird und abschließend über die Druckfeder 69 in die Klingenöffnung 29 einfallen kann.

Ein Klingenwechsel erfolgt bei dieser Ausführungsform bevorzugt nach Verlagerung des Klingen-Verfahrschlittens 30 in eine vordere, bevorzugt anschlagbegrenzte Stellung, sodass ein solcher Klingenwechsel über die stirnseitige Öffnung 9 des Messers 1 erfolgen kann. Bei dem zuvor beschriebenen ersten Ausführungsbeispiel erfolgt ein Klingenwechsel über die rückseitige Öffnung 10 nach Freigabe des Verfahrweges durch Abnahme der Verschlusskappe 11.

Die Figuren 40 und 41 zeigen das Messer 1 in einer bevorzugten Klingenwechsel-Stellung. Der Klingen-Verfahrschlitten 30 ist zusammen mit der Klinge 3 in eine anschlagbegrenzte vorderste Stellung verlagert. Insbesondere das Schlittenteil 32 kann in dieser Stellung gegen eine zugeordnete Anschlagfläche 87 des Gehäuses 4 treten (vergleiche Figur 41).

In dieser Stellung ist dem mit der Klinge 3 zusammenwirkenden Rastvorsprung 67 eine in dem Gehäuseunterteil 81 vorgesehene Taste 86 zugeordnet. Über diese Taste 86 kann die Verriegelung zwischen der Klinge 3 und dem Klingen-Verfahrschlitten 30 aufgehoben werden.

Die Taste 86 ist über einen beispielsweise federartig wirkenden Armabschnitt 88 mit einem Sockelabschnitt 89 verbunden. Sockelabschnitt 89, Armabschnitt 88 und Taste 86 können, wie auch bevorzugt, materialeinheitlich und einstückig ausgebildet sein.

Über den Sockelabschnitt 89 ist die Taste 86 an dem Gehäuse 4, insbesondere an dem Gehäuseunterteil 81 gehaltert. Die über den Armabschnitt 88 frei abragende Taste 86 ist um eine sich bevorzugt im Bereich des Armabschnittes 88 einstellende geometrische Schwenkachse beweglich. Die Schwenkachse erstreckt sich dabei quer zur Längserstreckung der Klinge 3.

Die Verschwenkung der Taste 86 erfolgt gegen eine sich bei der Verschwenkung aufbauende Rückstellkraft beispielsweise des federnd einwirkenden Armabschnittes 88. Es ergibt sich entsprechend bevorzugt eine federelastische Rückstellbarkeit der Taste 86 in Richtung auf eine Grundstellung gemäß Figur 41.

Die Taste 86 ist von der Unterseite des Gehäuseunterteils 81 her zugänglich. Zufolge einer Betätigung der Taste 86 erfolgt eine Schwenkverlagerung derselben in Richtung auf den zugewandten Rastvorsprung 67. Die zugewandte Tastenfläche tritt gegen die Stirnfläche des Rastvorsprunges 67, worüber zufolge weiterer Schwenkverlagerung der Taste 86 der Rastvorsprung 67 entgegen der Kraft der Druckfeder 69 verlagert wird, derart, dass die freie, bevorzugt kalottenartige Stirnfläche des Rastvorsprunges 67 in der Klingenöffnung 29 einliegt. In dieser Stellung kann die Klinge 3 nach vorne über die stirnseitige Öffnung 9 hinaus herausgezogen werden, wobei der Öffnungsrand der Klingenöffnung 29 in Zusammenwirkung mit der kalottenartigen Stirnfläche des Rastvorsprunges 67 den Rastvorsprung 67 weiter in die Freigabestellung drängt.

Die zugewandte Stirnfläche der Taste 86 liegt in dieser Stellung bevorzugt unterhalb einer durch die Unterseite der Klinge 3 gegebenen Ebene. Entsprechend greift die zugewandte Stirnfläche der Taste 86 nicht, bevorzugt auch nicht partiell, in die Klingenöffnung 29 ein. Dies kann, wie auch dargestellt, erreicht sein durch Anschlagen einer tastenseitigen Anschlagschulter 90 an einer gehäuseseitigen Gegenanschlagschulter 91 (vergleiche Figur 42).

Die Verschlusskappe 11 kann in dem zweiten Ausführungsbeispiel allein zum Verschluss des Raumes 63 zur Aufnahme von Ersatzklingen dienen. In alternativer oder auch kombinativer Ausgestaltung kann die Verschlusskappe 11 auch, wie bei dem ersten Ausführungsbeispiel den Schlittenraum nach hinten begrenzen.

Erfolgt die Verrastung des Klingen-Verfahrschlittens 30 und/oder des Verstärkungsteil-Verfahrschlittens 31 der in den Figuren 1-29 dargestellten ersten Ausführungsform im Wesentlichen in einer Richtung senkrecht zur Längsrichtung L und somit im Wesentlichen in einer Tiefenrichtung des Messers 1, so ist diese Verrastung in der zweiten Ausführungsform im Wesentlichen in einer quer zur Längsrichtung L betrachteten Breitenrichtung B gegeben.

Entsprechend dem ersten Ausführungsbeispiel ist auch in dem zweiten Ausführungbeispiel jeder Verfahrschlitten 30, 31 im Wesentlichen zunächst zusammengesetzt aus einem Schlittenteil 32 und einem Keil-Schlittenteil 34, wobei das Keil-Schlittenteil 34 in Längsrichtung L relativ zu dem Schlittenteil 32 bewegbar ist. Auch hier erfolgt die Betätigung über ein Betätigungsteil 33.

Die Verrastung des jeweiligen Schlittens 30, 31 erfolgt zufolge Zusammenwirkung eines schlittenseitigen Rastteils 35 mit wandungsinnenseitig der Aufnahme-Schmalseite 20 oder wandungsinnenseitig der Gehäuseschmalseite 5 vorgesehenen Rastvertiefungen 71. Diese Rastvertiefungen 71 sind gleichmäßig über die Länge verteilt angeordnet, wie in dem zuvor beschriebenen Ausführungsbeispiel die Rastöffnungen 47 in der Verfahraufnahme 19.

Durch die mögliche Ausbildung des Gehäuses 4 aus einem Metall-Werkstoff, beispielsweise Magnesium-, Zink-oder Aluminium-Druckguss, kann eine ausreichend stabile Ausbildung der Rastvertiefungen 71 unmittelbar an dem Gehäuse 4 erreicht sein. Bei Ausbildung des Gehäuses 4 aus Metall kann sich eine gesonderte Verfahraufnahme 19, wie diese in dem vorbeschriebenen ersten Ausführungsbeispiel vorgesehen ist, erübrigen.

Das auch in der zweiten Ausführungsform mit dem Betätigungsteil 33 bewegungsgekoppelte Keil-Schlittenteil 34 kann insbesondere bezüglich des Klingen-Verfahrschlittens 30 entgegen der Rückstellkraft einer Feder 50, beispielsweise in Form einer Zylinder-Druckfeder, relativ zu dem Schlittenteil 32 schiebeverlagerbar sein. Über die Feder 50 ist eine neutrale Mittenstellung des Keil-Schlittenteils 34 erreichbar.

In Längserstreckungsrichtung betrachtet, ist das Keil-Schlittenteil 34 mittig und, in Richtung auf die Rastvertiefung 71 weisend, bevorzugt mit einem Rastvorsprung 72 versehen. In Ausfahrrichtung A betrachtet, ist mit Abstand vor dem Rastvorsprung 72 ein Verschiebevorsprung 73 ausgebildet, wie auch, in Ausfahrrichtung A betrachtet, hinter dem Rastvorsprung 72 ein weiterer Verschiebevorsprung 73 bevorzugt vorgesehen ist.

Der Rastvorsprung 72 und die beiden Verschiebevorsprünge 73 können, mit Bezug auf eine Draufsicht gemäß Figur 37, einer gemeinsamen, in der Draufsicht linienartig sich darstellenden Stirnfläche des Keil-Schlittenteiles 34 entspringen. Zwischen dem Rastvorsprung 72 und dem jeweiligen Verschiebevorsprung 73 ergibt sich jeweils eine taschenartige und in Richtung auf die Rastvertiefungen 71 randoffene Rastteil-Aufnahme 74. Zugewandt dem mittigen Rastvorsprung 72 ist die Begrenzung jeder Rastteil-Aufnahme 74 durch eine Keilfläche 44 gegeben. Beide Keilflächen 44 münden in einer pfannenartigen Abstützfläche 75 des Rastvorsprunges 72.

Über die Abstützfläche 75 ist eine Abstützung des Rastteiles 35, welches in dem zweiten Ausführungsbeispiel bevorzugt als Kugel 76 ausgebildet ist, in der Raststellung erreichbar. Alternativ zu einer Kugel 76 kann das Rastteil 35 auch durch einen Kreiszylinder gebildet sein. In dieser Raststellung gemäß Figur 37 ist das Rastteil 35 zwischen der Abstützfläche 75 des Rastvorsprungs 72 und einer zugeordneten Rastvertiefung 71 gefangen, sodass ein Ausweichen der Kugel 76 quer zur Ausfahrrichtung A beziehungsweise quer zur Einfahrrichtung E gehindert ist. Die gewählte Ausfahrstellung beziehungsweise die Einfahrstellung der Klinge 3 ist hierüber rastgesichert.

Die Kugel 76 kann darüber hinaus - betrachtet in Längsrichtung L - in einer Ausnehmung 77 einer Schlittenwandung 78 gefangen sein derart, dass die Kugel 76 ausschließlich eine Verlagerung in Breitenrichtung B vollziehen kann. Eine solche Verlagerung zur Aufhebung der Verrastung ist ermöglicht durch Schiebeverlagerung des Keil-Schlittenteils 34 in Längsrichtung L beziehungsweise in Ausfahrrichtung A oder Einfahrrichtung E gemäß dem ersten Ausführungsbeispiel. Durch eine solche Schiebeverlagerung wird dem Rastteil 35 beziehungsweise hier der Kugel 76 eine Rastteil-Aufnahme 74 des Keil-Schlittenteils 34 zugeordnet (siehe Figur 38). Im Zuge der weiteren Schiebeverlagerung des Schlittenteils 32 zusammen mit dem Keil-Schlittenteil 34 erfolgt eine Schleppmitnahme der Kugel 76 über den Verschiebevorsprung 73 in Verschieberichtung. Dabei wird die Kugel 76 aufgrund der pfannenförmigen Ausbildung der Rastvertiefungen 71 aus der Rastvertiefung 71 in die Rastteil-Aufnahme 74 gedrängt (siehe Figur 38).

Auch in dieser Ausführungsform kann mit Loslassen des Betätigungsteiles 33 das Keil-Schlittenteil 34 federunterstützt wieder in die mittige Stellung rückverlagert sein. Dabei erfolgt bevorzugt eine Steuerung des Rastteils 35, insbesondere der Kugel 76, in Breitenrichtung B nach außen. Über die Keilfläche 44 wird die Kugel 76 in die Rastvertiefung 71 gedrängt. Mit Erreichen der mittigen Stellung des Keil-Schlittenteils 34 ist die Kugel 76 zwischen der Rastvertiefung 71 und der Abstützfläche 75 des Rastvorsprunges 72 gefangen. Die Raststellung ist somit wieder eingenommen.

Ausgehend von der Längsseite 79, von welcher die Verschiebevorsprünge 73 und der Rastvorsprung 72 ausgehen, ragen die Verschiebevorsprünge 73 bevorzugt über ein größeres Maß c vor als der Rastvorsprung 72 (Maß d). Das sich dabei einstellende Differenzmaß (Maß c minus Maß d) kann etwa einem Fünftel des größten Erstreckungsmaßes des Rastteils 35 in Breitenrichtung B entsprechen, also gemäß dem zweiten Ausführungsbeispiel etwa einem Fünftel des Durchmessers der Kugel 76. Dabei belastet jeder Verschiebevorsprung 73 im Zuge eines Verschiebevorganges die Kugel 76 bevorzugt im Bereich einer oberen, dem jeweiligen Schieber zugewandten Kugelhälfte.

Der Ausleger 61 des Verstärkungsteils 57 kann, wie die Ausbildung der ersten Ausführungsform, in einer taschenartigen Ausnehmung des Schlittenteils 32 des Verstärkungsteil-Verfahrschlittens 30 einliegen. Zusätzlich oder alternativ kann auch eine gegebenenfalls formschlüssige Halterung an beispielsweise einem Zapfen des Schlittenteils 32 vorgesehen sein, wozu im Bereich des Auslegers 61 eine bohrungsartige Aufnahme 85 vorgesehen sein kann.

Der Schutzumfang der vorliegenden Erfindung wird durch die angefügten Ansprüche definiert.

**Liste der Bezugszeichen**

| | | | |
|---|---|---|---|
| 1 | Messer | 29 | Klingenöffnung |
| 2 | Messergriff | 30 | Klingen-Verfahrschlitten |
| 3 | Klinge | 31 | Verstärkungsteil-Verfahrschlitten |
| 4 | Gehäuse | | |
| 5 | Gehäuseschmalseite | 32 | Schlittenteil |
| 6 | Gehäuseboden | 33 | Betätigungsteil |
| 7 | Gehäusedecke | 34 | Keil-Schlittenteil |
| 8 | Schlitzöffnung | 35 | Rastteil |
| 9 | stirnseitige Öffnung | 36 | Aufnahmenut |
| 10 | rückseitige Öffnung | 37 | Kastenboden |
| 11 | Verschlusskappe | 38 | Kastenwand |
| 12 | Führungssteg | 39 | Durchbrechung |
| 13 | Führungsnut | 40 | Durchbrechung |
| 14 | Anschlag | 41 | Taillenabschnitt |
| 15 | Nut | 42 | Zapfenabschnitt |
| 16 | Klingensegment | 43 | Beaufschlagungsfläche |
| 17 | Sollbruchlinie | 44 | Keilfläche |
| 18 | Magnet | 45 | Feder |
| 19 | Verfahraufnahme | 46 | Befestigungselement, -teil |
| 20 | Aufnahme-Schmalseite | 47 | Rastöffnung |
| 21 | Aufnahmeboden | 48 | Betätigungsfläche |
| 22 | Aufnahmedecke | 49 | Mitnahmevorsprung |
| 23 | Schlitzöffnung | 50 | Feder |
| 24 | rückwärtige Öffnung | 51 | Federaufnahme |
| 25 | stirnseitige Öffnung | 52 | Vorsprung |
| 26 | Abschnitt | 53 | Abstützfläche |
| 27 | Aufnahme | 54 | Aufnahmetasche |
| 28 | Schneidkante | 55 | Federabschnitt |
| 56 | Magnet | 82 | Rastzapfen |
| 57 | Verstärkungsteil | 83 | Rastaufnahme |
| 58 | U-Schenkel | 84 | Schraube |
| 59 | U-Steg | 85 | Aufnahme |
| 60 | Randkante | 86 | Taste |
| 61 | Ausleger | 87 | Anschlagfläche |
| 62 | Aufnahme | 88 | Armabschnitt |
| 63 | Raum | 89 | Sockelabschnitt |
| 64 | Anlagefläche | 90 | Anschlagschulter |
| 65 | Auflagefläche | 91 | Gegenanschlagschulter |
| 66 | Rastzapfen | | |
| 67 | Rastvorsprung | | |
| 68 | Öffnung | | |
| 69 | Druckfeder | | |
| 70 | Deckenabschnitt | A | Ausfahrrichtung |
| 71 | Rastvertiefung | B | Breitenrichtung |
| 72 | Rastvorsprung | E | Einfahrrichtung |
| 73 | Verschiebevorsprung | L | Längsrichtung |
| 74 | Rastteil-Aufnahme | | |
| 75 | Abstützfläche | | |
| 76 | Kugel | | |
| 77 | Ausnehmung | | |
| 78 | Schlittenwandung | c | Maß |
| 79 | Längsseite | d | Maß |
| 80 | Gehäuseoberteil | | |
| 81 | Gehäuseunterteil | | |

## Patentansprüche

1. Messer (12) mit einem Messergriff (2) und einer Klinge (3), wobei die Klinge (3) bezüglich des Messergriffs (2) ausfahrbar und einfahrbar ist, mit einem Verstärkungsteil (57), an dem ein ausgefahrener Bereich der Klinge (3) abstützbar ist, wobei das Verstärkungsteil (57) relativ zu dem Messergriff (2) verfahrbar und lösbar mit der Klinge (3) verbunden ist, wobei weiter der Messergriff (2) eine Verfahraufnahme (19) für einen mit der Klinge (3) verbundenen Klingen-Verfahrschlitten (30) aufweist, wobei weiter der Klingen-Verfahrschlitten (30) ein Betätigungsteil (33) und ein Schlittenteil (32) aufweist, **dadurch gekennzeichnet, dass** das Betätigungsteil (33) relativ zu dem Schlittenteil (32) in Längsrichtung (L) bewegbar ist, dass der Klingen-Verfahrschlitten (30) im Wesentlichen aus dem Schlittenteil (32) und einem Keil-Schlittenteil (34) zusammengesetzt ist, wobei das Keil-Schlittenteil (34) in einer Längsrichtung (L) relativ zu dem Schlittenteil (32) bewegbar ist, bei Betätigung über das Betätigungsteil (33), und dass die Verrastung des Klingen-Verfahrschlittens (30) zufolge einer Zusammenwirkung eines schlittenseitigen Rastteils (35, 76) mit wandungsinnenseitig einer Aufnahme-Schmalseite (20) oder wandungsinnenseitig einer Gehäuseschmalseite (5) vorgesehenen Rastvertiefungen (71) erfolgt, wobei diese Rastvertiefungen (71) gleichmäßig über die Länge verteilt angeordnet sind.

2. Messer nach Anspruch 1, **dadurch gekennzeichnet, dass** an dem Klingen-Verfahrschlitten (30) ein gesondert zu dem Rastteil ausgebildeter Rastvorsprung (67) vorgesehen ist, der zur Halterung der Klinge (3) die Klingenöffnung (29) durchsetzt, wobei der Rastvorsprung (67) über eine Feder (69) in die Raststellung belastet sein kann.

3. Messer nach Anspruch 2, **dadurch gekennzeichnet, dass** eine Rastfestlegung der Klinge (3) an dem Rastvorsprung (67) des Klingen-Verfahrschlittens (30) über eine gehäuseseitig vorgesehene, betätigbare Taste (86) aufhebbar ist.

4. Messer nach einem der vorhergehenden Ansprüche, **dadurch gekennzeichnet, dass** das Betätigungsteil (33) mit dem Schlittenteil (32) über eine in Längsrichtung (L) wirkende Feder (50) zusammenwirkt.

5. Messer nach Anspruch 4, **dadurch gekennzeichnet, dass** die Feder (50) in dem Schlittenteil (32) beidendig abgestützt ist, jedoch durch das Betätigungsteil (33) von einer jeweiligen Abstützfläche (53) bei einer Beaufschlagung des Betätigungsteils (33) in Längsrichtung (L) abhebbar ist.

6. Messer nach einem der vorhergehenden Ansprüche, **dadurch gekennzeichnet, dass** an dem Messergriff (2) rückseitig zu der Klinge (3) eine Verschlusskappe (11) angeordnet ist, die den Verfahrweg für den Klingen-Verfahrschlitten (30) und/oder einen Verstärkungsteil-Verfahrschlitten (31) verschließt.

7. Messer nach Anspruch 6, **dadurch gekennzeichnet, dass** die Verschlusskappe (11) quer zu der Längserstreckung an dem Messergriff (2) schiebebefestigt ist.

8. Messer nach Anspruch 6, **dadurch gekennzeichnet, dass** die Verschlusskappe (11) an dem Messergriff (2) schwenk- oder klappbar gehaltert ist.

9. Messer nach einem der Ansprüche 6 bis 8, **dadurch gekennzeichnet, dass** die Verschlusskappe (11) eine nach außen freiliegende Nut (15) aufweist, zur Bereitstellung einer Abbruchhilfe bei abgenommener Verschlusskappe (11).

10. Messer nach einem der Ansprüche 6 bis 9, **dadurch gekennzeichnet, dass** in der Verschlusskappe (11) zugeordnet der Nut (15) ein Magnet (18) angeordnet ist, zur Halterung eines abgebrochenen Klingensegments.

11. Messer nach einem der vorhergehenden Ansprüche, **dadurch gekennzeichnet, dass** das Rastteil (35, 76) zum Aus- beziehungsweise Einrasten quer zu einer Verschieberichtung des Klingen-Verfahrschlittens (30) und/ oder des Verstärkungsteil-Verfahrschlittens (31) bewegbar ist.

12. Messer nach einem der vorhergehenden Ansprüche, **dadurch gekennzeichnet, dass** das Rastteil (35, 76) eine Kugel (76) oder ein Zylinder ist.

13. Messer nach einem der vorhergehenden Ansprüche, **dadurch gekennzeichnet, dass** der Klingen-Verfahrschlitten (30) und/ oder der Verstärkungsteil-Verfahrschlitten (31) an einer Längsseite (79) einen Rastvorsprung (72) aufweist, zur Zusammenwirkung mit dem Rastteil (35, 76) in einer Raststellung.

14. Messer nach einem der vorhergehenden Ansprüche, **dadurch gekennzeichnet, dass** der Klingen-Verfahrschlitten (30) einen Verschiebevorsprung (73) aufweist, zur Zusammenwirkung mit dem Rastteil (35, 76) in einer Freigabestellung.

15. Messer nach Anspruch 14, **dadurch gekennzeichnet, dass** der Verschiebevorsprung (73) in Breitenrichtung (B) weiter vorragt als der Rastvorsprung (72).

## Claims

1. A knife (12) with a knife handle (2) and a blade (3), wherein the blade (3) can be extended and retracted relative to the knife handle (2), with a reinforcing part (57), on which an extended region of the blade (3) can be supported, wherein the reinforcing part (57) is displaceable relative to the knife handle (2) and detachably connected to the blade (3), wherein further, the knife handle (2) has a displacement receptacle (19) for a blade displacement carriage (30) that is connected to the blade (3), wherein further, the blade displacement carriage (30) has an actuating part (33) and a carriage part (32), **characterized in that** the actuating part (33) can be moved relative to the carriage part (32) in the longitudinal direction (L)in that the blade displacement carriage (30) is essentially composed of the carriage part (32) and a wedge carriage part (34), the wedge carriage part (34) being movable in a longitudinal direction (L) relative to the carriage part (32) when actuated via the actuating part (33), and **in that** the latching of the blade displacement carriage (30) takes place as a result of an interaction of a carriage-side catch part (35, 76) with catch depressions (71) provided on the inner wall side of the narrow housing side (20) or the inner wall side of the narrow housing side (5), wherein these catch depressions (71) being arranged uniformly distributed over the length.

2. The knife according to claim 1, **characterized in that** a catch projection (67), which is realized separately of the catch part (35), is provided on the blade displacement carriage (30) and penetrates the blade opening (29) in order to retain the blade (3), wherein the catch projection (67) can be loaded into the catching position by means of a spring (69).

3. The knife according to claim 2, **characterized in that** acatch retention of the blade (3) on the catch projection (67) of the blade displacement carriage (30) can be disengaged by actuating a button (86) provided on the housing.

4. The knife according to one of the preceding claims, **characterized in that** the actuating part (33) interacts with the carriage part (32) by means of a spring (50) acting in the longitudinal direction (L).

5. The knife according to claim 4, **characterized in that** the spring (50) is supported in the carriage part (32) with both ends, but can be lifted off a respective supporting surface (53) by the actuating part (33) when the actuating part (33) is acted upon in the longitudinal direction (L).

6. The knife according to one of the preceding claims, **characterized in that** a closing cap (11) is arranged on the knife handle (2) on the back to the blade (3), wherein said closing cap closes the displacement path for the blade displacement carriage (30) and/or the reinforcing part displacement carriage (31).

7. The knife according to claim 6, **characterized in that** the closing cap (11) is fastened on the knife handle (2) in a sliding manner transverse to the longitudinal extent.

8. The knife according to claim 6, **characterized in that** that the closing cap (11) is retained on the knife handle (2) in a pivoting or folding manner.

9. The knife according to one of the claims 6 to 8, **characterized in that** the closing cap (11) has a groove (15), which is exposed toward the outside, in order to make available a snap-off aid when the closing cap (11) is removed.

10. The knife according to one of the claims 6 to 9, **characterized in that** a magnet (18) is arranged in the closing cap (11) in association with the groove (15) in order to retain a snapped off blade segment (16).

11. The knife according to one of the preceding claims, **characterized in that** the catch part (35, 76) is movable transverse to a displacement direction of the blade displacement carriage (30) and/or the reinforcing part displacement carriage (31) in order to realize its respective disengagement or engagement.

12. The knife according to one of the preceding claims, **characterized in that** the catch part (35, 76) is a ball (76) or a cylinder.

13. The knife according to one of the preceding claims, **characterized in that** the blade displacement carriage (30) and/or the reinforcing part displacement carriage (31) has on a longitudinal side (79) a catch projection (72) for interacting with the catch part (35, 76) in a catching position.

14. The knife according to one of the preceding claims, **characterized in that** the blade displacement carriage (30) has a displacement projection (73) for interacting with the catch part (35, 76) in a release position.

15. The knife according to claim 14, **characterized in that** the displacement projection (73) protrudes farther than the catch projection (72) in the width direction (B).

## Revendications

1. Couteau (12) avec un manche de couteau (2) et une lame (3), la lame (3) pouvant être sortie et rentrée par rapport au manche de couteau (2), avec une partie de renforcement (57) sur laquelle peut s'appuyer une zone sortie de la lame (3), la partie de renforcement (57) pouvant être déplacée par rapport au manche de couteau (2) et étant reliée de manière amovible à la lame (3), le manche de couteau (2) présentant en outre un logement de déplacement (19) pour un chariot de déplacement de lame (30) relié à la lame (3), le chariot de déplacement de lame (30) présentant en outre une partie d'actionnement (33) et une partie de chariot (32), **caractérisé en ce que** la partie d'actionnement (33) est mobile par rapport à la partie de chariot (32) dans la direction longitudinale (L), **en ce que** le chariot de déplacement de lame (30) est essentiellement composé de la partie de chariot (32) et d'une partie de chariot en coin (34), la partie de chariot en coin (34) étant mobile dans une direction longitudinale (L) par rapport à la partie de chariot (32), lors de l'actionnement via la partie d'actionnement (33), et **en ce que** l'encliquetage du chariot de lame (30) s'effectue suite à une coopération d'une partie d'encliquetage (35, 76) côté chariot avec des creux d'encliquetage (71) prévus du côté intérieur de la paroi d'un côté étroit de réception (20) ou du côté intérieur de la paroi d'un côté étroit de boîtier (5), ces creux d'encliquetage (71) étant répartis uniformément sur la longueur.

2. Couteau selon la revendication 1, **caractérisé en ce qu'**il est prévu sur le chariot de déplacement de lame (30) une saillie d'encliquetage (67) réalisée séparément de la partie d'encliquetage, qui traverse l'ouverture de lame (29) pour maintenir la lame (3), la saillie d'encliquetage (67) pouvant être sollicitée dans la position d'encliquetage par un ressort (69).

3. Couteau selon la revendication 2, **caractérisé en ce qu'**une fixation par encliquetage de la lame (3) sur la saillie d'encliquetage (67) du chariot de déplacement de la lame (30) peut être supprimée par l'intermédiaire d'une touche (86) actionnable, prévue du côté du boîtier.

4. Couteau selon l'une des revendications précédentes, **caractérisé en ce que** la partie d'actionnement (33) coopère avec la partie de chariot (32) par l'intermédiaire d'un ressort (50) agissant dans la direction longitudinale (L).

5. Couteau selon la revendication 4, **caractérisé en ce que** le ressort (50) est soutenu aux deux extrémités dans la partie de chariot (32), mais peut être soulevé par la partie d'actionnement (33) d'une surface d'appui respective (53) lors d'une sollicitation de la partie d'actionnement (33) dans la direction longitudinale (L).

6. Couteau selon l'une des revendications précédentes, **caractérisé en ce qu'**un capuchon de fermeture (11) est disposé sur le manche (2) du couteau, à l'arrière de la lame (3), qui ferme la voie de déplacement pour le chariot de déplacement de la lame (30) et/ou un chariot de déplacement de la partie de renforcement (31).

7. Couteau selon la revendication 6, **caractérisé en ce que** le capuchon de fermeture (11) est fixé par coulissement sur le manche (2) du couteau, transversalement à l'extension longitudinale.

8. Couteau selon la revendication 6, **caractérisé en ce que** le capuchon de fermeture (11) est maintenu de manière pivotante ou rabattable sur le manche (2) du couteau.

9. Couteau selon l'une des revendications 6 à 8, **caractérisé en ce que** le capuchon de fermeture (11) présente une rainure (15) exposée vers l'extérieur, pour fournir une aide à la rupture lorsque le capuchon de fermeture (11) est retiré.

10. Couteau selon l'une des revendications 6 à 9, **caractérisé en ce qu'**un aimant (18) est disposé dans le capuchon de fermeture (11) associé à la rainure (15), pour maintenir un segment de lame cassé.

11. Couteau selon l'une des revendications précédentes, **caractérisé en ce que** la pièce d'encliquetage (35, 76) est mobile pour le désencliquetage ou l'encliquetage transversalement à une direction de déplacement du chariot de déplacement de la lame (30) et/ou du chariot de déplacement de la partie de renforcement (31).

12. Couteau selon l'une des revendications précédentes, **caractérisé en ce que** la pièce d'arrêt (35, 76) est une bille (76) ou un cylindre.

13. Couteau selon l'une des revendications précédentes, **caractérisé en ce que** le chariot de déplacement de lame (30) et/ou le chariot de déplacement de la partie de renforcement (31) présente sur un côté longitudinal (79) une saillie d'encliquetage (72), pour coopérer avec la pièce d'encliquetage (35, 76) dans une position d'encliquetage.

14. Couteau selon l'une quelconque des revendications précédentes, **caractérisé en ce que** le chariot de déplacement de lame (30) comporte une saillie de déplacement (73) pour coopérer avec l'élément d'encliquetage (35, 76) dans une position de libération.

15. Couteau selon la revendication 14, **caractérisée en ce que** la saillie de déplacement (73) fait davantage saillie dans le sens de la largeur (B) que la saillie d'arrêt (72).
